# FASCICULE DE BREVET EUROPEEN

(11) **EP 0 157 713 B1**
(45) Date de publication et mention de la délivrance du brevet: **12.06.1991**
(21) Numéro de dépôt: 85420050.8
(22) Date de dépôt: 19.03.1985
(51) Int. Cl.: A47K 10/34

(54) **Appareil de distribution et de coupe simultanées de bandes de matériaux enroulés**
Ausgeber und gleichzeitiges Schneidegerät für aufgerolltes Bandmaterial
Distribution and simultaneous cutting device for enrolled band material

(30) Priorité: 21.03.1984 FR 8404695
(43) Date de publication de la demande: 09.10.1985
(73) Titulaire: Granger, Maurice, F-42270 Saint-Priest-en-Jarez (FR)
(72) Inventeur: Granger, Maurice, F-42270 Saint-Priest-en-Jarez (FR)
(74) Mandataire: Dupuis, François

(56) Documents cités:
- FR-A- 2 499 041
- FR-A- 2 531 049
- GB-A- 2 054 521

## Description

L'objet de l'invention se rattache au secteur technique des moyens de distribution de longueurs de matériaux enroulés sur des bobines. Notamment, mais non exclusivement l'invention s'applique aux appareils distributeurs de papier, ouate et matériaux d'essuyage similaires.

L'appareil de distribution est du type selon lequel le rouleau de matériau en service est monté à rotation libre sur un support, est appliqué en pression directement sur un tambour à surface anti-glissante, afin que par simple traction manuelle sur la bande de matériau débordant de l'appareil, on distribue et on coupe automatiquement une bande dont la longueur est sensiblement égale à la circonférence du tambour, cela par un dispositif de coupe dentelé associé au tambour et faisant saillie hors du tambour lorsqu'on l'entraine en rotation par traction sur le matériau de manière à pénétrer dans le matériau ainsi tendu de part et d'autre du dispositif de coupe, ledit dispositif de coupe étant articulé en rappel élastique dans le tambour, après la coupe, le tambour lancé revient à sa position initiale par l'intermédiaire de l'action de divers organes complémentaires, et une nouvelle bande de matériau déborde de l'appareil, lesdits moyens complémentaires comportant un parachute monté à rotation libre par rapport à un support sur lequel est également monté à rotation libre le tambour lui-même, ledit parachute portant des moyens de butées portés par le tambour de manière à assurer le freinage et l'arrêt du tambour après la coupe, un ressort assurant le lancement du tambour après la coupe, un moyen de déplacement du dispositif de coupe hors du tambour solidaire du support coopérant avec un appui du dispositif de coupe dentélé, ledit appui suivant, sous l'action du moyen de rappel élastique, agissant sur le dispositif de coupe, le profil du moyen de déplacement au cours d'une rotation du tambour, ce profil étant tel qu'au cours d'une rotation du tambour, le dispositif de coupe dentelé passe d'une position en retrait dans le tambour vers une position en saillie hors du tambour dans lequel il effectue la coupe du matériau.

Selon l'invention, on a voulu améliorer encore le fonctionnement de ce type d'appareil qui a fait l'objet de plusieurs déopôts de Brevets ou de Certificats d'Addition dont le déposant est également le titulaire.

Suivant une première caractéristique l'appui est constitué par un galet-suiveur. Le moyen de déplacement du dispositif de coupe dentelé est constitué par une came présentant un profil conforme à la came représentée à la figure 6, ladite came présentant une partie supérieure courbe définie pour assurer la sortie de la lame de coupe hors du tambour, un arrondi à son extrémité la plus excentrée, un profil inférieur également en courbe mais moins prononcée opérant d'une part le retrait de la lame et d'autre part le lancement du tambour après la coupe sans claquement ni brutalité en relation avec le ressort de rappel agissant sur un excentrique disposé sur l'axe de rotation du tambour, ledit axe étant solidaire du tambour.

Des modes de réalisation préférentiels de l'invention font l'objet des revendications dépendantes. Les brevets FR 2499041 et GB 2054521 constituent l'art antérieur au titre de l'article 54-2 de la CBE.

Pour fixer l'objet de l'invention sans toutefois le limiter, dans les dessins annexés :

La figure 1 est une vue en coupe illustrant à titre d' exemple seulement un appareil de distribution et de coupe susceptible de recevoir les dispositions caractéristiques conformes à l'invention.

La figure 2 est une vue de face, capot enlevé, de l'appareil selon l'invention.

La figure 3 est une vue partielle en coupe à plus grande échelle illustrant les différents organes faisant l'objet de l' invention.

Les figures 4, 5 et 6 sont des vues en coupe considérées respectivement suivant les lignes 4-4, 5-5 et 6-6 de la figure 3, montrant les organes conformes à l'invention.

La figure 7 est une vue partielle illustrant l'organe de manoeuvre manuelle du tambour selon une forme de réalisation.

Afin de rendre plus concret l'objet de l'invention, on le décrit maintenant sous une forme non limitative de réalisation illustrée aux figures des dessins.

On a illustré aux figures 1 et 2, à titre d'exemple, un appareil du type ayant fait l'objet d'une Demande de Brevet EP-A-0145622 publieé le 19-6-1985 dont le deposant est également le titulaire, étant entendu que l'invention peut s'appliquer à d'autres genres d'appareils à un ou plusieurs rouleaux de matériau à débiter.

On rappelle succinctement les éléments principaux de cet appareil.

L'appareil comprend à partir d'une plaque de base (1) à fixation murale, des moyens-support (2) à rotation libre pour un tambour (3) présentant à l'intérieur un porte-lame (4) articulé en (5) sur une paroi latérale du tambour, et convenablement relié à des moyens faisant l'objet de l'invention pour autoriser la sortie périodique d'une lame de coupe dentelée (4a) en dehors du tambour, lorsqu'on tire sur la bande de matériau débordant sous l'appareil en entraînant ainsi en rotation le tambour à surface rugueuse sur lequel est appliqué le rouleau (R1) de matériau porté par un étrier-support (6) articulé en (7) sur la plaque de base.

On voit encore que l'appareil présente une plaque déflectrice s'étendant devant le tambour et portant de manière fixe ou démontable des bras-supports inclinés (8) en matériau à capacité élastique pour recevoir par écartement et sur des glissières (8a), destourillons (9a) formés sur des embouts (9) qui sont engagés dans le noyau du rouleau. Ainsi, lorsque le rouleau de matériau est presque vide, il peut être placé par ses tourillons dans les orifices (8b) formés au fond des glissières, et un rouleau neuf peut être mis en place sur son étrier-support (6). De la sorte, deux bandes de matériaux peuvent être distribuées simultanément jusqu'à ce que le premier rouleau soit terminé.

On a encore illustré un rouleau (10) monté à rotation libre entre les flasques de la plaque de base (1) et s'étendant parallèlement au tambour, immédiatement au-dessus de l'ouverture de passage du matériau sous l'appareil. Dans sa partie centrale, le rouleau (10) est relié en rotation au tambour par une courroie (11) ou organe similaire, afin de guider le matériau vers l'ouverture tout en l'empêchant de passer entre ledit tambour et ledit rouleau, ainsi que pour éviter l'introduction des doigts dans l'appareil à proximité de la lame de coupe.

Le tambour est monté à rotation libre sur des moyens supports (2) solidaires de flasques (1a - 1b) de la plaque de base. D'un côté, la paroi du tambour est solidaire d'un axe (12) prolongé par un excentrique (12a) relié par ressort (13) au flasque (1a). A l'opposé, le tambour est relié au support (2) par un axe (14) bloqué par vis (15) et traversant le flasque (1b) avec à l'extrémité débordante un volant (14a) ou autre moyen similaire de manoeuvre. Entre le support (2) et le tambour est interposée une pièce (16) présentant une face d'appui contre le support (2) où elle est fixée par au moins une vis (17). A l'opposé, la pièce (16) a une forme de came (16b) dont le profil ressort bien des figures 4, 5 et 6, c'est-à-dire avec une partie supérieure courbe (16c) définie pour assurer la sortie de la lame de coupe (4a) hors du tambour par l'intermédiaire d'un galet-suiveur (18) monté en bout de ladite lame et traversant la paroi du tambour par une ouverture appropriée (3b). Après l'arrondi (16d) à l' extrémité la plus excentrée, la came présente un profil inférieur (16e) également en courbe mais moins prononcée pour opérer d'une part le retrait de la lame et, d'autre part, le lancement du tambour après la coupe sans claquement ni brutalité, en relation avec le ressort (13) de rappel de l'excentrique (12a) qui est convenablement orienté pour assurer son rôle d'emmagasinage de force juste après la coupe.

Entre la came (16b) et la face d'appui, la pièce (16) présente une portée de centrage épaulée (16a) pour le montage à rotation libre d'un parachute (19) qui est ainsi seulement retenu entre la pièce (16) et le support (2). Sur ce parachute est monté pivotant par une extrémité en (20), un cliquet (21) qui s'appuie par gravité sur une butée (22) solidaire du parachute.

D'autre part, la paroi du tambour présente en saillie près de sa périphérie un doigt (23) solidaire de ladite paroi et, plus près du centre une butée débordante (24) articulée en (25) à l'intérieur du tambour qu'elle traverse par une ouverture en arc de cercle (3c).

On décrit maintenant le fonctionnement de l'appareil au niveau des organes précités, en se référant aux différentes figures, en particulier aux figures 4, 5 et 6.

Au repos, lorsqu'une bande de matériau déborde sous l' appareil prête à être tirée, le doigt (23) est en appui sur l'extrémité du cliquet (21) elle-même appliquéepar gravité sur la butée (22)) du parachute (figure 5), et la butée mobile (24) est également en position basse dans l'ouverture (3c) par son propre poids.

Lorsqu'on tire sur la bande débordante de matériau, le tambour (3) est entraîné en rotation du fait de sa surface rugueuse, et le galet-suiveur (18) parcourt le profil supérieur (16c) de la came pour faire sortir la lame lorsque l'ouverture (3a) du tambour a dépassé le rouleau de matériau (R1). La lame de coupe dentelée pénètre alors dans le matériau tendu de part et d'autre tout en continuant de tourner avec le tambour jusqu'à déchirer complètement le maténau.

Le tambour alors libéré de la traction sur le matériau, continue sa rotation par l'action du ressort (13) tendu par l' excentrique, et le ressort de rappel du porte-lame oblige le galet (18) à parcourir le profil inférieur (16e) de la came, en assurant ainsi le retrait de la lame. Dans cette action, le doigt (23) passe entre la butée (22) et le cliquet (21) en le soulevant, tandis que la butée mobile (24), par l'effet de la force centrifuge passe en position haute dans l'ouverture (3c) et s'appuie alors contre la butée (22) du parachute afin d'arrêter la rotation du tambour après un basculement limité du parachute par rapport à un ressort (26) qui le relie au flasque (1b) de la plaque de base (figure 2).

Par réaction, la butée mobile (24) revient en position basse et le doigt (23) s'appuie de nouveau contre le cliquet (21) retombant librement sur la butée (22) du parachute, lequel est alors arrêté également dans son oscillement en avant dû à la force du doigt (23), par une butée (27) solidaire du parachute et s'appuyant contre une butée (28) solidaire du flasque (1b), comme on le voit à la figure 2. L'appareil est alors prêt à reservir du fait que dans la rotation complémentaire du tambour après la coupe, une nouvelle bande de matériau est venue en débordement sous l'appareil.

Les avantages ressortent bien de la description, on souligne en particulier :
- La simplification des organes participant au fonctionnement de l'appareil par rapport aux mécanismes mis en oeuvre dans les précédentes Demandes du déposant, assurant ainsi une bonne fiabilité et une économie de fabrication.
- Le profil double de la came de commande du porte-lame permettant la sortie progressive de la lame en dehors du tambour avec le minimum d'effort, et son retrait également en douceur, facilitant l'encliquetage, c'est-à-dire le positionnement correct du tambour en vue d'une nouvelle distribution.
- Le fonctionnement efficace de différents mecanismes de commande, empêchant le déroulement de plusieurs longueurs de matériaux à la fois, et la formation de boucles de matériau entre le rouleau et le tambour pendant l'actionnement ; les déchirements éventuels peuvent être éliminés par actionnement manuel du tambour par le moyen de manoeuvre extérieur.
- Le montage aisé des organes, sans aucun règlage particulier.

## Revendications

1. Appareil de distribution et de coupe simultanées de bandes de matériaux enroulés, avec au moins un rouleau de matériau 24 (R1) en service, et lequel le rouleau de matériau en service est monté à rotation libre sur un support (6), est appliqué en pression directement sur un tambour (3) à surface anti-glissante, afin que par simple traction manuelle sur la bande de matériau débordant de l'appareil, on distribue et on coupe automatiquement une bande dont la longueur est sensiblement égale à la circonférence du tambour, cela par un dispositif de coupe (4) dentelé associé au tambour (3) et faisant saillie hors du tambour lorsqu'on l'entraine en rotation par traction sur le matériau de manière à pénétrer dans le matériau ainsi tendu de part et d'autre du dispositif de coupe, ledit dispositif de coupe étant articulé en rappel élastique (21) dans le tambour, après la coupe, le tambour lancé revient à sa position initiale par l'intermédiaire de l'action de divers organes complémentaires, et une nouvelle bande de matériau déborde de l'appareil, lesdits moyens complémentaires comportant un parachute (19) monté à rotation libre par rapport à un support sur lequel est également monté à rotation libre le tambour (3) lui-même, ledit parachute portant des moyens de butées (23-24) portés par le tambour (3) de manière à assurer le freinage et l'arrêt du tambour après la coupe, un ressort (13) assurant le lancement du tambour après la coupe, un moyen (16) de déplacement du dispositif de coupe hors du tambour (3) solidaire du support (2) coopérant avec un appui (18) du dispositif de coupe (4) dentelé, ledit appui (18) suivant, sous l'action du moyen de rappel élastique agissant sur le dispositif de coupe, le profil du moyen (16) de déplacement au cours d'une rotation du tambour, ce profil étant tel qu'au cours d'une rotation du tambour, le dispositif de coupe dentelé passe d'une position en retrait dans le tambour vers une position en saillie hors du tambour dans lequel il effectue la coupe du materiau ; l'appareil étant caractérisé en ce que l'appui (18) est constitué par un galet-suiveur (18), que le moyen (16) de déplacement du dispositif de coupe dentelé est constitué par une came (16) présentant un profil conforme à la came représentée à la figure 6, ladite came présentant une partie supérieure courbe (16a) définie pour assurer la sortie de la lame de coupe (4a) hors du tambour, un arrondi (16d) à son extrémité la plus excentrée, un profil inférieur (16e) également en courbe mais moins prononcée opérant d'une part le retrait de la lame et d'autre part le lancement du tambour après la coupe sans claquement ni brutalité en relation avec le ressort (13) de rappel agissant sur un excentrique (12a) disposé sur 1'axe (12) de rotation du tambour, ledit axe (12) étant solidaire du tambour.

2. Appareil suivant la revendication 1, caractérisé en ce que la pièce (16) formant came présente une face d'appui contre le moyen support (2) où elle est fixée par au moins une vis (17), puis une portée de centrage (16a) épaulée pour le montage à rotation libre, mais limité transversalement du parachute (19) qui est retenu angulairement par un ressort (26) solidaire du flasque (1b).

3. Appareil suivant la revendication 1, caractérisé en ce que le parachute (19) porte à sa partie supérieure un cliquet (21) articulé par une extrémité en (20) sur le parachute, et qui repose par gravité à son autre extrémité sur une butée (22) solidaire du parachute, afin de retenir en rotation dans un sens le tambour (3) présentant à cet effet sur sa paroi un doigt (23) en saillie venant buter contre le cliquet.

4. Appareil suivant le revendication 1, caractérisé en ce que la paroi du tambour (3) faisant face au parachute, présente une butée (24) articulée à l'intérieur du tambour et traversant ladite paroi par un orifice en arc de cercle (3c) ; l'articulation (25) de la butée étant disposée de telle sorte qu'elle soit naturellement en position basse dans son ouverture au repos, et que par l'action de la force centrifuge engendrée pendant la rotation du tambour, ladite butée soit en position haute dans son ouverture pour que la partie débordante s'appuie contre la butée (22) du parachute lorsque le tambour doit être arrêté après la coupe.

5. Appareil suivant la revendication 1 dont le tambour (3) est monté à rotation libre sur des moyens-support (2) solidaires des flasques (1a-1b) d'une plaque de base à fixation murale, avec d'un côté un axe-excentrique (12 - 12a) relié à un ressort (13) pour le lancement du tambour après la coupe, caractérisé en ce que du côté opposé le tambour est solidarisé avec un axe (14) traversant successivement la pièce (16) formant came, le moyen-suppport (2) et le flasque (1b), ledit axe présentant directement à son extrémité débordante latéralement un moyen de manoeuvre (14a) du type volant par exemple, pour autoriser l'entrainement manuel du tambour en cas de déchirement du matériau dans l'appareil ; ledit moyen de manoeuvre pouvant être situé soit entre le flasque (1b) et le capot de fermeture, soit à l'extérieur dudit capot.

## Claims

1. Device for dispensing and cutting at the same time rolled up webs of materials, with at least a roll of material (24) (R1) in use, which roll of material in use is mounted for free rotation on a support (6) and is resting under pressure directly on a drum (3) having a nonskid surface, so tha by a mere manual pull on the web of material protruding from the device, it will be possible to dispense and to cut automatically a web the length of which is approximately equal to the periphery of the drum, this operation being achieved by means of a toothed cutting device (4) associated with the drum (3) and projecting out of the drum when said device is driven in rotation by the pull on the material, so that the cutting tool will penetrate into the material which is stretched thereby on either side of the cutting device, said cutting device being articulated hingedly for elastical return (21) into the drum when the cutting has been performed, the actuated drum coming back to the initial position thereof through the action of various complementary organs, and a fresh web of material protruding out of the apparatus, said complementary means having a parachute (19) mounted for free rotation relative to a support on which the drum (3) proper is also mounted for free rotation, said parachute including abutment means (23 - 24) supported by the drum (3) in order to provide the braking and the stopping of the drum after the cutting operation has been performed, a spring (13) providing the actuation of the drum after the completion of the cutting operation, a means (16) for shifting the cutting device out of the drum (3), associated with the support (3), cooperating with an abutment (18) of the toothed cutting device (4), said abutment (18), under the action of the elastic return means, biassing the cutting device, following the contour of the shifting means (16) during a rotation of the drum, this contour being such that during a rotation of the drum, the toothed cutting device will be shifted from a retracted position in the drum to a projecting position out of the drum, in which latter position the material will be cut out by the cutting device, the apparatus being characterized in that the abutment (18) consists of a follower-roller (18) and the means (16) for shifting the toothed cutting device consists of a cam (16) having a contour like the cam illustrated in Figure 6, said cam having a curved upper portion (16a) defined to permit the cutting blade (4a) to be projected out of the drum, a rounded portion (16d) at the outermost off-center end of said cam, and a lower contour (16e) which is also curved but in a less marked manner and which provides on the one hand the retraction of the cutting blade and on the other hand the actuation of the drum after the cutting operation, without chattering nor abruptness in relation to the return spring (13) acting on an eccentric (12a) provided on the rotation spindle (12) of the drum, said spindle (12) being in interdependence with the drum.

2. Device as claimed in Claim 1, characterized in that the cam forming pièce (16) has a face of abtument against the supporting means (2) where this piece is secured by at least one screw (17), and has also a centering bearing face (16a) which is shouldered for the mounting in a free rotatable manner, but in a limited transverse manner, of the parachute (19), which is retained angularly by means of a spring (26) in interdependence with the cheek (1b).

3. Device as claimed in Claim 1, characterized in that a pawl (21) is supported on the upper portion of the parachute (19), said pawl being linked hingedly at (20) by and end thereof to the parachute, and resting at the other extremity thereof by the effect of gravity on an abutment (22) in interdependence with the parachute, so that the drum (3) will be restrained in a direction of rotation, said drum having for this purpose on the wall thereof a projecting finger (23) intended for abutting against the pawl.

4. Device as claimed in Claim 1, characterized in that the wall of the drum (3) facing the parachute is provided with a stop (24) linked hingedly within the drum and passing through said wall through an arched opening (3c), the hinged linking (25) of the stop being so designed that the stop will normally lie in the lower position in the inactive condition in the opening, and the under the action of the centrifugal force developed during the rotation of the drum, said stop will be in the upper position in the opening thereof, in order to enable the projecting portion to be abutted against the stop (22) of the parachute when the drum must be stopped after the cutting operation.

5. Device as claimed in Claim 1, the drum (3) of which is mounted for free rotation on supporting means (2) associated with cheeks (1a - 1b) of a base plate for intended for being secured to a wall, with on a side an eccentric shaft (12 - 12a) connected to a spring (13) for starting the drum after the cutting operation, characterized in that on the side opposite, the drum is made fast with a shaft (14) passed successively through the cam forming piece (16), the supporting means (2) and the cheek (1b), said shaft being provided directly at the laterally projecting end thereof with a handling means (16a) which is a handwheel for example, in order to permit the drum to be driven manually in the case of the material being torn off in the apparatus, with the possibility for said handling means to be located either between the cheek (1b) and the enclosure casing, or externally of said casing.

## Patentansprüche

1. Gerät zum gleichzeitigen Verteilen und Zerschneiden aufgerollter Materialbahnen mit am wenigstens einer Materialrolle (24) (R1) im Betrieb, die frei drehbar auf einen Träger (6) montiert und unmittelbar unter Druck auf einer Trommel mit Gleitschutzoberfläche (3) angelegt ist, damit durch einfaches Herausziehen auf die aus dem Gerât hinausragende Materialbahn ein Materialstreifen automatisch verteilt und abgeschnitten wird, dessen Länge annähnernd die gleiche wie die Umfangslänge der Trommel ist, und zwar vermittels einer mit der Trommel mitwirkenden verzahnten Zerschneidvorrichtung, die bei dme Hinausziehen in Drehbewegung auf das Material aus der Trommel hinausragt, um in das beiderseitig der zerschneidvorrichtung so gespannte Material hineinzudringen, und die für federnde Rückführung (21) in der Trommel gelenkig eingerichtet ist, wenn die Materialbahn abgeschnitten wird, wobei die angelassene Trommel in die Anfangsstellung durch die Wirkung mehrerer zusätzlichen Organe nach dem Zerschneiden zurückfedert, und ein frischer Materialstreifen aus dem Gerät hinausragt ; die besagten zusätzlichen Organe weisen einen frei drehbar in Bezug auf einen Träger montierten Fallschirm (19) auf, wobei die eigentliche Trommel (3) auch frei drehbar auf diesen Träger montiert ist, und der besagte Fallschirm mit durch die Trommel (3) getragenen Anschlägen (23 - 24) versehen ist, um das Abbremsen und das Stillstehen der Trommel nach durchgeführtem Zerschneidenvorgang zu bewirken, wobei eine Feder (13) für das Anlassen der Trommel nach dem Zerschneidenvorgang vorgesehen ist, und eine mit dem Träger (2) festgemachte Vorrichtung (16) für das Verlegen der Zerschneidenvorrichtung ausserhalb der Trommel (3) mit einer Abstützung (18) der verzahnten Zerschneidenvorrichtung zusammenwirkt ; die besagte Abstützung (18), unter der Wirkung des die Zerschneidenvorrichtung beeinflussenden Rückführungsmittels, folgt dem Profil der Verlegenvorrichtung (16) während einer Umdrehung der Trommel, und dieses Profil ist so ausgestaltet, dass die verzahnte Zerschneidenvorrichtung, im Laufe einer Umdrehung der Trommel, von einer eingefahrenen Stellung innerhalb der Trommel nach einer ausgefahrenen Stellung ausserhalb dieser Trommel übergeht, wobei das Zerschneiden des Materials in der besagten ausgefahrenen Stellung durchgeführt wird ; das Gerät ist dadurch gekennzeichnet, dass die Abstützung (18) aus einer Nebenlaufrolle (18) besteht, und dass das Mittel (16) für das Verlegen der verzahnten Zerschneidenvorrichtung aus einer Kurve (16) besteht, die ein dem Profil der in Abbildung 6 dargestellten Kurve entsprechendes Profil und einen abgebogenen Oberteil (16a) aufweist, der zum Bewirken des Ausfahrens des Schnittblatts (4a) ausserhalb der Trommel ausgestaltet ist, mit einer Abrundung (16d) an dem am meisten exzentrisch ausgerichteten Ende dieser Kurve (16), wobei ein Unterprofil (16e), das auch bogenförmig ist, jedoch in weniger ausgeprägter Weise, einerseits das Einfahren des Blatts und andererseits das Anlassen der Trommel nach durchgeführtem Zerschneidenvorgang bewirkt, ohne Knallen und ohne gewaltsame Wirkung in Bezug auf die Rückführungsfeder (13), die auf ein in der Achse (13) des Trommelumdrehens angeordnetes Exzenter (12a) einwirkt, wobei die genannte Achse (12) mit der Trommel festgemacht ist.

2. Gerät nach Anspruch 1, dadurch gekennzeichnet, dass der Teil (16), der eine Kurve bildet, eine Fläche zur Abstützung gegen das Trägermittel (2) aufweist, wo der besagte Teil durch am wenigstens eine Schraube (17) befestigt wird, wobei der genannte Teil eine gekröpfte Zentrierungstragfläche (16a) für die Montage mit freiem Umdrehen, jedoch mit beschränkter Querbewegung des Fallschirms (19) auch aufweist, der durch eine mit der Wange (1b) festgemachte Feder (26) aufgehalten wird.

3. Gerät nach Anspruch 1, dadurch gekennzeichnet, dass der Fallschirm (19) an dessen Oberteil eine Sperrklinke (21) trägt, die an dem einen Ende bei (20) auf den Fallschirm gelenkig montiert ist, und die am anderen Ende auf einem mit dem Fallschirm festgemachten Anschlag (22) durch Schwerewirkung liegt, um in einer Drehrichtung die Trommel (3) festzuhalten, die zu diesem Zweck auf deren Wandung einen vorspringenden Finger (23) aufweist, der zum Anliegen gegen die Sperrklinke gelangt.

4. Gerät nach Anspruch 1, dadurch gekennzeichnet, dass die dem Fallschirm entgegengesetzte Wandung der Trommel (3) einen im Innern der Trommel gelenkig montierten, due besagte Wandung durch eine kreisförmige Bohrung (3c) durchsetzenden Anschlag (24) aufweist, wobei die Gelenkung (25) des Anschlags so ausgeklügelt ist, dass dieser Anschlag in der Ruhestellung sinngemäss tief unten an der Bohrung liegt, und dass der besagte Anschlag infolge der Wirkung der durch das Trommelumdrehen erzeugten Zentrifugalkraft hoch oben an der Bohrung gelangt, damit der vorspringende Teil sich gegen den Anschlag (22) des Fallschirms abstützt, wenn die Trommel nach dem Zerschneidenvorgang zum Stillstehen gebracht werden soll.

5. Gerät nach Anspruch 1, dessen Trommel (3) auf die mit den Wangen (1a - 1b) einer Grundplatte zur Wandbefestigung festgemachten Trägermittel (2) frei drehbar montiert ist, mit auf einer Seite einer mit einer Feder (13) für das Anlassen der Trommel nach dem Zerschneidenvorgang verbundenen Exzenterachse (12 - 12a), dadurch gekennzeichnet, dass die Trommel, auf der entgegengesetzten Seite, mit einer Achse (14) festgemacht wird, die den kurvenbildenden Teil (16), das Trägermittel (2) und die Wange (1b) nacheinander durchsetzt, wobei die genannte Achse unmittelbar auf deren seitlich vorspringenden Ende ein beispielsweise handradähnliches Betätigungsmittel (14a) aufweist, um das Handmitnehmen der Trommel im Fall von Zerreissen des Materials in dem Gerät zu ermöglichen, indem das genannte Betätigungsmittel entweder zwischen der Wange (1b) und der Deckhaube oder ausserhalb der besagten Deckhaube vorgesehen werden kann.
